# EUROPÄISCHE PATENTSCHRIFT

(11) **EP 3 098 356 B1**
(45) Veröffentlichungstag und Bekanntmachung des Hinweises auf die Patenterteilung: **29.04.2020**
(21) Anmeldenummer: 16000523.7
(22) Anmeldetag: 04.03.2016
(51) Int. Cl.: E03C 1/04, E03C 1/05

(54) **SANITÄRARMATUR MIT SOWOHL MANUELLER ALS AUCH ELEKTRISCHER BETÄTIGUNG**
TAP FOR BOTH MANUAL AND AUTOMATIC CONTROL
ROBINET À CONTÔLE MANUEL ET AUTOMATIQUE

(30) Priorität: 06.03.2015 DE 102015002785
(43) Veröffentlichungstag der Anmeldung: 30.11.2016
(73) Patentinhaber: Grohe AG, 58675 Hemer (DE)
(72) Erfinder: Luig, Frank-Thomas, 58708 Menden (DE); Mielke, Achim, 32457 Porta Westfalica (DE); Hamer, Felix, 58644 Iserlohn (DE)

(56) Entgegenhaltungen:
- WO-A2-2013/134525
- DE-A1- 10 237 943
- DE-A1-102012 005 062

## Beschreibung

Die vorliegende Erfindung betrifft eine Sanitärarmatur, mittels der insbesondere ein Kaltwasser und ein Warmwasser zu einem Mischwasser mit einer gewünschten Mischwassertemperatur mischbar ist. Solche Sanitärarmaturen werden insbesondere im Zusammenhang mit Waschbecken, Spülbecken, Duschen und/oder Badewannen verwendet.

Aus dem Stand der Technik sind Sanitärarmaturen bekannt, die einerseits mit einem Stellhebel und andererseits über einen kapazitiven Berührungssensor betätigbar sind. Bei solchen Sanitärarmaturen steuert der Stellhebel ein mechanisches Mischventil und der kapazitive Berührungssensor ein elektrisches Magnetventil der Sanitärarmatur. Der kapazitive Berührungssensor ist dabei derart an der Sanitärarmatur angeordnet, dass die Sanitärarmatur durch Berührung eines Armaturengehäuses beziehungsweise eines Auslaufs betätigbar ist. Bei den bekannten Sanitärarmaturen kann das Mischventil und das Magnetventil gleichzeitig geöffnet werden, wodurch für den Bediener ein unklarer Betriebszustand der Sanitärarmatur entsteht. Besonders kritisch ist eine versehentliche Berührung des kapazitiven Berührungssensors beim Schließen des mechanischen Mischventils mittels des Stellhebels, weil hierbei das Magnetventil sofort wieder öffnet und sich die Sanitärarmatur nur durch eine weitere Berührung des kapazitiven Sensors tatsächlich schließen lässt. Aus der WO 2013/134525 A2 und DE 10 2012 005 062 A1 sind Sanitärarmaturen bekannt, bei denen elektrische Ventile deaktivierbar sind, wenn an einem parallel angeordneten mechanischen Ventil durch einen Durchflusssensor ein Durchfluss detektiert wird. Die WO 2013/134525 A2 stellt den nächstkommenden Stand der Technik für die unabhängigen Ansprüche 1 und 5 dar, und zeigt insbesondere eine Sanitärarmatur mit Warm- und Kaltwasserzuleitungen, die zu einem ersten manuell betätigten Mischventil führen. Parallel dazu kann auch Wasser über ein zweites elektrisch betätigtes Mischventil an den Auslauf abgegeben werden. In der Leitung vom ersten Ventil zum Auslauf ist ein Durchflusssensor angeordnet, der registriert, ob das erste Ventil geöffnet wurde. Das zweite Ventil ist gesperrt, wenn das erste Ventil geöffnet ist, um eine Fehlbedienung zu vermeiden.

Aufgabe der Erfindung ist daher, die mit Bezug auf den Stand der Technik geschilderten Probleme zumindest teilweise zu lösen und insbesondere eine Sanitärarmatur anzugeben, mit der unklare Betriebszustände vermeidbar sind, die dadurch entstehen können, dass der Berührungssensor deaktiviert wird, obwohl das zweite Ventil noch geöffnet ist und Wasser abgegeben wird. Eine erneute Betätigung des zweiten Ventils durch den Benutzer scheitert dann daran, dass der Berührungssensor deaktiviert ist und die Betätigung nicht mehr erkennt.

Diese Aufgaben werden gelöst mit einer Sanitärarmatur und einem Verfahren zum Betrieb einer Sanitärarmatur gemäß den Merkmalen der unabhängigen Patentansprüche. Weitere vorteilhafte Ausgestaltungen der Erfindung sind in den abhängig formulierten Patentansprüchen angegeben. Es ist darauf hinzuweisen, dass die in den abhängig formulierten Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Die erfindungsgemäße Sanitärarmatur weist ein Armaturengehäuse, ein erstes Ventil, das als Mischventil zum Mischen eines Kaltwassers und eines Warmwassers zu einem Mischwasser ausgebildet ist, und ein zweites Ventil, das als Magnetventil ausgebildet und mit einem Berührungssensor betätigbar ist, auf, wobei das erste Ventil an eine Warmwasserleitung des Warmwassers angeschlossen ist, wobei das erste Ventil und das zweite Ventil an einer Kaltwasserleitung des Kaltwassers parallel zueinander angeschlossen und ablaufseitig mit einem gemeinsamen Auslauf der Sanitärarmatur verbunden sind, wobei ein Durchflusssensor in Reihe zu dem ersten Ventil und in einer Mischwasserleitung des Mischwassers angeordnet ist, wobei das zweite Ventil, der Durchflusssensor oder der Berührungssensor datenleitend mit einer Steuerung verbunden sind, wobei beim Öffnen des ersten Ventils das zweite Ventil geschlossen und der Berührungssensor deaktiviert wird und wobei der Berührungssensor nur dann deaktivierbar ist, wenn das zweite Ventil geschlossen ist.

Die hier vorgeschlagene Sanitärarmatur ist insbesondere in Zusammenhang mit Waschbecken, Spülbecken, Duschen und/oder Badewannen verwendbar und dient insbesondere der bedarfsgerechten Bereitstellung eines Wasserstroms beziehungsweise Mischwassers mit einer gewünschten Mischwassertemperatur. Die Sanitärarmatur weist ein Armaturengehäuse, ein erstes Ventil und ein zweites Ventil auf. Das Armaturengehäuse besteht bevorzugt zumindest teilweise aus Kunststoff und/oder Metall. Das Armaturengehäuse kann zudem insbesondere an einer Aufnahmeöffnung eines Waschbeckens, Spülbeckens, Dusche oder Badewanne befestigbar sein. Bei dem ersten Ventil handelt es sich um ein (mechanisches) Mischventil, beispielsweise nach Art einer Mischkartusche, mittels dem ein Durchfluss des Kaltwassers durch die Kaltwasserleitung oder ein Durchfluss des Warmwassers durch eine Warmwasserleitung steuerbar ist. Solche Mischventile sind auch als EHM-Kartusche bekannt. Bei dem zweiten Ventil handelt es sich um ein (elektrisches) Magnetventil, das mit einem Berührungssensor betätigbar bzw. aktivierbar ist. Bei dem Berührungssensor handelt es sich insbesondere um einen kapazitiven Sensor, mit dem das zweite Ventil geöffnet beziehungsweise geschlossen werden kann. Der Berührungssensor ist zudem insbesondere derart an der Sanitärarmatur angeordnet, dass das zweite Ventil durch Berührung des Armaturengehäuses beziehungsweise eines Auslaufs der Sanitärarmatur betätigbar ist. Das erste Ventil und das zweite Ventil sind an einer Kaltwasserleitung der Sanitärarmatur angeschlossen und im Sinne einer Parallelschaltung parallel zueinander angeordnet. Die Kaltwasserleitung führt insbesondere Kaltwasser mit einer Temperatur von 0 °C - 40 °C und/oder die Warmwasserleitung Warmwasser mit einer Warmwassertemperatur von 40 °C - 80 °C. Unter paralleler Anordnung ist hier insbesondere zu verstehen, dass das Kaltwasser sowohl über das erste Ventil als auch über das zweite Ventil von einer Kaltwasserquelle zu einem Auslauf der Sanitärarmatur geleitet werden kann. Hierzu kann die Kaltwasserleitung insbesondere eine Y-Weiche oder Y-Verzweigung aufweisen, von der aus das Kaltwasser sowohl dem ersten Ventil als auch dem zweiten Ventil zugeführt werden. Dem ersten Ventil ist über die Kaltwasserleitung Kaltwasser von einer Kaltwasserquelle und über eine Warmwasserleitung Warmwasser von einer Warmwasserquelle zuführbar. Das erste Ventil mischt das Kaltwasser und das Warmwasser zu einem Mischwasser mit einer gewünschten Mischwassertemperatur, wobei das Mischwasser anschließend über eine Mischwasserleitung von dem ersten Ventil zu dem Auslauf der Sanitärarmatur leitbar ist. Das erste Ventil ist insbesondere über einen Stellhebel der Sanitärarmatur steuerbar. Dies bedeutet insbesondere, dass mittels des Stellhebels die gewünschte Mischwassertemperatur einstellbar ist und/oder das erste Ventil über den Stellhebel geöffnet und geschlossen werden kann. Das zweite Ventil ist in der Kaltwasserleitung angeordnet. Ein Durchflusssensor ist in der Mischwasserleitung des Mischwassers angeordnet. Mittels des Durchflusssensors ist ein Durchfluss des Mischwassers durch das erste Ventil beziehungsweise die Mischwasserleitung detektierbar. Bei dem Durchflusssensor kann es sich beispielsweise um eine Turbine, einen Durchflusswächter und/oder einen Rückflussverhinderer mit magnetischem Kegel handeln. Mittels des Durchflusssensors ist ein Durchfluss des Mischwassers durch das erste Ventil detektierbar. Das zweite Ventil, der Durchflusssensor und der Berührungssensor sind datenleitend mit einer Steuerung verbunden. Bei der Steuerung kann es sich insbesondere um einen Mikroprozessor handeln, durch den das zweite Ventil in Abhängigkeit von Sensorsignalen des Durchflusssensors und/oder des Berührungssensors steuerbar ist. Beim Öffnen des ersten Ventils wird (automatisch) das zweite Ventil geschlossen und der Berührungssensor zur Betätigung des zweiten Ventils deaktiviert. Der Berührungssensor ist dabei nur dann deaktivierbar, wenn das zweite Ventil geschlossen ist. Hierdurch ist verhinderbar, dass der Berührungssensor deaktiviert wird, wenn das zweite Ventil geöffnet ist, denn anderenfalls wäre ein Schließen des zweiten Ventils nur nach vorherigem Schließen des ersten Ventils und einer damit einhergehenden Reaktivierung des Berührungssensors möglich. Hierdurch wird ein unklarer Betriebsmodus, bei dem sowohl das erste Ventil als auch das zweite Ventil geöffnet sind, unterbunden.

Zudem ist es vorteilhaft, wenn ein Ausfließen des Kaltwassers, Warmwassers oder Mischwassers aus einem Auslauf der Sanitärarmatur mittels des ersten Ventils und ein Ausfließen des Mischwassers aus dem Auslauf der Sanitärarmatur mittels des zweiten Ventils unabhängig voneinander aktivierbar sind.

Erfindungsgemäss wird der Berührungssensor deaktiviert, wenn durch den Durchflusssensor ein Durchfluss des Kaltwassers, des Warmwassers oder des Mischwassers durch das erste Ventil detektiert wird. Hierdurch ist insbesondere verhinderbar, dass das zweite Ventil durch den Berührungssensor geöffnet werden kann, wenn gleichzeitig das erste Ventil geöffnet ist.

Weiterhin ist es vorteilhaft, wenn der Berührungssensor aktivierbar ist, wenn durch den Durchflusssensor kein Durchfluss des Kaltwassers, des Warmwassers oder des Mischwassers durch das erste Ventil detektiert wird. Dies bedeutet insbesondere, dass der Berührungssensor dann aktivierbar ist, wenn das erste Ventil geschlossen ist.

Es ist vorteilhaft, wenn das erste Ventil, das zweite Ventil, der Durchflusssensor, der Berührungssensor oder die Steuerung in dem Armaturengehäuse integriert sind. Besonders bevorzugt ist, wenn das erste Ventil, das zweite Ventil, der Durchflusssensor, der Berührungssensor und/oder die Steuerung in dem Armaturengehäuse integriert sind. Hierdurch kann die Sanitärarmatur besonders kompakt ausgestaltet werden.

Einem weiteren Aspekt der Erfindung folgend wird auch ein Verfahren zum Betrieb einer erfindungsgemäßen Sanitärarmatur angegeben, das zumindest die folgenden Schritte aufweist:
a) Detektieren eines Durchflusses eines Kaltwassers, Warmwassers oder Mischwassers durch ein erstes Ventil der Sanitärarmatur;
b) Deaktivieren eines Berührungssensors zum Betätigen eines parallel zu dem ersten Ventil angeordneten zweiten Ventils, wenn ein Durchfluss des Kaltwassers, Warmwassers oder Mischwassers durch das erste Ventil detektiert wird;
c) Aktivieren des Berührungssensors, wenn kein Durchfluss des Kaltwassers, Warmwassers oder Mischwassers durch das erste Ventil detektiert wird,
wobei in Schritt b) eine Deaktivierung des Berührungssensors nur dann erfolgt, wenn das zweite Ventil geschlossen ist.

Durch die vorliegende Erfindung ist eine eindeutige Zuordnung der Betriebszustände bei einer Parallelschaltung eines ersten Ventils und eines zweiten Ventils erzielbar. Sind beispielweise das erste Ventil und das zweite Ventil geschlossen, dann ist der Berührungssensor aktiviert. Ist das erste Ventil geöffnet und das zweite Ventil geschlossen, dann ist der Berührungssensor deaktiviert. Ist das erste Ventil geschlossen und das zweite Ventil geöffnet, dann ist der Berührungssensor aktiviert.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen schematisch:
- Fig. 1:: eine erfindungsgemäße Sanitärarmatur; und
- Fig. 2:: die Sanitärarmatur in einer perspektivischen Darstellung.

Die Fig. 1 zeigt eine schematische Darstellung einer Sanitärarmatur 1. Die Sanitärarmatur 1 weist ein Armaturengehäuse 2, ein erstes Ventil 3 und ein zweites Ventil 4 auf. Das erste Ventil 3 ist hier als Mischventil ausgebildet und in dem Armaturengehäuse 2 angeordnet. Dem ersten Ventil 3 wird über eine Kaltwasserleitung 5 ein Kaltwasser von einer Kaltwasserquelle 12 und ein Warmwasser über eine Warmwasserleitung 6 von einer Warmwasserquelle 13 zugeführt. Das Kaltwasser und das Warmwasser sind durch das erste Ventil 3 zu einem Mischwasser mit einer gewünschten Mischwassertemperatur mischbar. Hierzu ist das erste Ventil 3 durch einen hier nicht gezeigten Stellhebel steuerbar. Von dem ersten Ventil 3 ist das Mischwasser über eine Mischwasserleitung 8 zu einem Auslauf 9 der Sanitärarmatur 1 leitbar. Dem zweiten Ventil 4 ist ebenfalls Kaltwasser über die Kaltwasserleitung 5 von der Kaltwasserquelle 12 zuführbar und von dem zweiten Ventil 4 ebenfalls zu dem Auslauf 9 der Sanitärarmatur 1 weiterleitbar. Das erste Ventil 3 und das zweite Ventil 4 sind in der Kaltwasserleitung 5 parallel zueinander angeordnet. Weiterhin ist ein Durchflusssensor 7 in der Mischwasserleitung 8 des Mischwassers in Reihe zu dem ersten Ventil 3 angeordnet. Das zweite Ventil 4, der Durchflusssensor 7 und ein Berührungssensor 10 der Sanitärarmatur 1 sind zudem datenleitend mit einer Steuerung 11 verbunden. Das zweite Ventil 4 ist somit in Abhängigkeit von Sensorsignalen des Durchflusssensors 7 und des Berührungssensors 10 steuerbar. Insbesondere ist die Steuerung 11 zur Durchführung des erfindungsgemäßen Verfahrens eingerichtet, nämlich insbesondere derart, dass der Berührungssensor 10 deaktiviert wird, wenn ein Durchfluss des Mischwassers durch das erste Ventil 3 beziehungsweise die Mischwasserleitung 8 durch den Durchflusssensor 7 detektiert wird und der Berührungssensor 10 aktiviert wird, wenn kein Durchfluss des Mischwassers durch das erste Ventil 3 beziehungsweise die Mischwasserleitung 8 durch den Durchflusssensor 7 detektiert wird.

Die Fig. 2 zeigt die Sanitärarmatur 1 mit dem Armaturengehäuse 2 und dem Auslauf 9 in einer perspektivischen Darstellung. Zu erkennen ist hier insbesondere, dass das erste Ventil 3 in dem Armaturengehäuse 2 und das zweite Ventil 4 sowie der Durchflusssensor 7 außerhalb des Armaturengehäuses 2 angeordnet sind.

Mit der vorliegenden Erfindung sind insbesondere unklare Betriebszustände einer Sanitärarmatur verhinderbar.

## Patentansprüche

1. Sanitärarmatur (1), aufweisend ein Armaturengehäuse (2), ein erstes Ventil (3), das als Mischventil zum Mischen eines Kaltwassers und eines Warmwassers zu einem Mischwasser ausgebildet ist, und ein zweites Ventil (4), das als Magnetventil ausgebildet und mit einem Berührungssensor (10) betätigbar ist, wobei das erste Ventil (3) an eine Warmwasserleitung (6) des Warmwassers angeschlossen ist, wobei das erste Ventil (3) und das zweite Ventil (4) an eine Kaltwasserleitung (5) des Kaltwassers parallel zueinander angeschlossen und ablaufseitig mit einem gemeinsamen Auslauf (9) der Sanitärarmatur (1) verbunden sind, wobei ein Durchflusssensor (7) in Reihe zu dem ersten Ventil (3) und in einer Mischwasserleitung (8) des Mischwassers angeordnet ist, wobei das zweite Ventil (4), der Durchflusssensor (7) und der Berührungssensor (10) datenleitend mit einer Steuerung (11) verbunden sind und wobei beim Öffnen des ersten Ventils (3) das zweite Ventil (4) geschlossen und der Berührungssensor (10) deaktiviert wird, **dadurch gekennzeichnet, dass** der Berührungssensor (10) nur dann deaktivierbar ist, wenn das zweite Ventil (4) geschlossen ist.

2. Sanitärarmatur (1) nach einem der vorhergehenden Patentansprüche, wobei ein Ausfließen des Kaltwassers, Warmwassers oder eines Mischwassers aus einem Auslauf (9) der Sanitärarmatur (1) mittels des ersten Ventils (3) und ein Ausfließen des Kaltwassers oder Warmwassers aus dem Auslauf (9) der Sanitärarmatur (1) mittels des zweiten Ventils (4) unabhängig voneinander aktivierbar sind.

3. Sanitärarmatur (1) nach Patentanspruch 1, wobei der Berührungssensor (10) deaktivierbar ist, wenn durch den Durchflusssensor (7) ein Durchfluss des Kaltwassers, des Warmwassers oder des Mischwassers durch das erste Ventil (3) detektiert wird.

4. Sanitärarmatur (1) nach Patentanspruch 1 oder 3, wobei der Berührungssensor (10) aktivierbar ist, wenn durch den Durchflusssensor (7) kein Durchfluss des Kaltwassers, Warmwassers oder Mischwassers durch das erste Ventil (3) detektiert wird.

5. Verfahren zum Betrieb einer Sanitärarmatur (1) nach einem der vorhergehenden Patentansprüche, aufweisend zumindest die folgenden Schritte:
a) Detektieren eines Durchflusses eines Kaltwassers, Warmwassers oder Mischwassers durch ein erstes Ventil (3) der Sanitärarmatur (1);
b) Deaktivieren eines Berührungssensors (10) zum Betätigen eines parallel zu dem ersten Ventil (3) angeordneten zweiten Ventils (4), wenn ein Durchfluss des Kaltwassers, Warmwassers oder Mischwassers durch das erste Ventil (3) detektiert wird;
c) Aktivieren des Berührungssensors (10), wenn kein Durchfluss des Kaltwassers, Warmwassers oder Mischwassers durch das erste Ventil (3) detektiert wird,
**dadurch gekennzeichnet, dass** in Schritt b) eine Deaktivierung des Berührungssensors (10) nur dann erfolgt, wenn das zweite Ventil (4) geschlossen ist.

## Claims

1. A tap (1) having a tap housing (2), a first valve (3) which is configured as a mixer valve for mixing cold water and hot water to produce mixed water, and a second valve (4) which is configured as a magnetic valve and which can be actuated with a touch sensor (10), wherein the first valve (3) is connected to a hot water line (6) for the hot water, wherein the first valve (3) and the second valve (4) are connected in parallel to each other to a cold water line (5) for the cold water and, on the outlet side, to a common outlet (9) of the tap (1), wherein a flow sensor (7) is arranged in series to the first valve (3) and in a mixed water line (8) for the mixed water, wherein the second valve (4), the flow sensor (7) and the touch sensor (10) are connected for carrying data to a control (11) and wherein the second valve (4) is closed and the touch sensor (10) is deactivated when the first valve (3) is opened, **characterized in that** the touch sensor (10) can only be deactivated if the second valve (4) is closed.

2. The tap (1) according to one of the preceding claims, wherein an outflow of cold water, hot water or mixed water from an outlet (9) of the tap (1) and an outflow of cold water or hot water from the outlet (9) of the tap (1) can be activated independently of one another by means of the first valve (3) and by means of the second valve (4), respectively.

3. The tap (1) according to Claim 1, wherein the touch sensor (10) can be deactivated if a flow of cold water, hot water or mixed water through the first valve (3) is detected by the flow sensor (7).

4. The tap (1) according to Claim 1 or 3, wherein the touch sensor (10) can be activated if no flow of cold water, hot water or mixed water through the first valve (3) is detected by the flow sensor (7).

5. A method for operating a tap (1) according to any one of the preceding claims, comprising at least the following steps:
a) Detection of a flow of cold water, hot water or mixed water through a first valve (3) of the tap (1);
b) Deactivation of a touch sensor (10) for actuating a second valve (4) arranged parallel to the first valve (3) if a flow of cold water, hot water or mixed water through the first valve (3) is detected;
c) Activation of the touch sensor (10) if no flow of cold water, hot water or mixed water through the first valve (3) is detected;
**characterized in that** the touch sensor (10) is only deactivated in step b) if the second valve (4) is closed.

## Revendications

1. Robinet sanitaire (1), comportant un corps de robinet (2), une première vanne (3), qui est conçue sous la forme d'un vanne mélangeuse destinée à mélanger une eau froide et une eau chaude en une eau mitigée, et une deuxième vanne (4), qui est conçue sous la forme d'une électrovanne et qui est susceptible d'être actionnée par un capteur de contact (10), la première vanne (3) étant raccordée sur un conduit d'eau chaude (6) de l'eau chaude, la première vanne (3) et la deuxième vanne (4) étant raccordées en parallèle l'une de l'autre sur un conduit d'eau froide (5) de l'eau froide et étant reliées du côté écoulement avec une sortie (9) commune du robinet sanitaire (1), un capteur de débit (7) étant placé en série par rapport à la première vanne (3) et dans un conduit d'eau mitigée (8) de l'eau mitigée, la deuxième vanne (4), le capteur de débit (7) et le capteur de contact (10) étant reliés de manière à transmettre des données avec un système de commande (11) et lors de l'ouverture de la première vanne (3), la deuxième vanne (4) se fermant et le capteur de contact (10) se désactivant, **caractérisé en ce que** le capteur de contact (10) n'est désactivable que lorsque la deuxième vanne (4) est fermée.

2. Robinet sanitaire (1) selon l'une quelconque des revendications précédentes, un écoulement de l'eau froide, de l'eau chaude ou d'une eau mitigée hors d'une sortie (9) du robinet sanitaire (1) étant activable au moyen de la première vanne (3) et un écoulement de l'eau froide ou de l'eau chaude hors de la sortie (9) du robinet sanitaire (1) étant activable au moyen de la deuxième vanne (4), indépendamment l'un de l'autre.

3. Robinet sanitaire (1) selon la revendication 1, le capteur de contact (10) étant désactivable lorsque par le capteur de débit (7), un débit de l'eau froide, de l'eau chaude ou de l'eau mitigée à travers la première vanne (3) est détecté.

4. Robinet sanitaire (1) selon la revendication 1 ou 3, le capteur de contact (10) étant activable lorsque par le capteur de débit (7), aucun débit de l'eau froide, de l'eau chaude ou de l'eau mitigée à travers la première vanne (3) n'est détecté.

5. Procédé opérationnel d'un robinet sanitaire (1) selon l'une quelconque des revendications précédentes, comportant au moins les étapes suivantes consistant à :
a) détecter un débit d'une eau froide, d'une eau chaude ou d'une eau mitigée à travers une première vanne (3) du robinet sanitaire (1) ;
b) désactiver un capteur de contact (10), pour actionner une deuxième vanne (4) placée à la parallèle de la première vanne (3), lorsqu'un débit de l'eau froide, de l'eau chaude ou de l'eau mitigée à travers la première vanne (3) est détecté ;
c) activer le capteur de contact (10), lorsque plus aucun débit de l'eau froide, de l'eau chaude ou de l'eau mitigée à travers la première vanne (3) n'est détecté,
**caractérisé en ce que** dans l'étape b), une désactivation du capteur de contact (10) n'a lieu que lorsque la deuxième vanne (4) est fermée.
